# EUROPÄISCHE PATENTANMELDUNG

(11) **EP 4 446 549 A1**
(43) Veröffentlichungstag der Anmeldung: **16.10.2024**
(21) Anmeldenummer: 24155244.7
(22) Anmeldetag: 01.02.2024
(51) Int. Cl.: E06B 1/32, E06B 3/263, E06B 5/11, E06B 5/12, E06B 3/964

(54) **FLÜGEL- ODER BLENDRAHMEN EINES FENSTERS, EINER TÜR ODER EINER FASSADENVERKLEIDUNG**

(30) Priorität: 13.04.2023 DE 102023109281
(71) Anmelder: SCHÜCO International KG, 33609 Bielefeld (DE)
(72) Erfinder: WIERSPECKER, Dieter, 49324 Melle (DE); LINDENMANN, Benjamin, 33607 Bielefeld (DE); LÜCKINGSMEIER, Christian, 32130 Enger (DE); SALZER, Wadim, 33729 Bielefeld (DE)
(74) Vertreter: Kleine, Hubertus

(57) **Zusammenfassung**

Ein Flügel- oder Blendrahmen eines Fensters, einer Tür oder einer Fassadenverkleidung mit mindestens einem Profilstab, der ein Profilrohr (2) aus Leichtmetall und mindestens ein darin verschiebegesichert gehaltenes Stützelement (3) aus Stahl aufweist, ist so ausgebildet, dass das Stützelement (3) kürzer ist als das Profilrohr (2). Des Weiteren wird eine Verwendung eines Profilstabes sowie ein Verfahren zur Herstellung eines Profilstabes beschrieben.

## Beschreibung

Die Erfindung betrifft einen Flügel- oder Blendrahmen eines Fensters, einer Tür oder einer Fassadenverkleidung eines Gebäudes nach dem Oberbegriff des Anspruchs 1. Die Erfindung betrifft weiter eine Verwendung eines Profilstabes eines Flügel- oder Blendrahmens und ein Verfahren zur Herstellung eines Profilstabes.

Flügel- und/oder Blendrahmen von Fenstern, Türen oder Fassadenverkleidungen, weisen als Rahmenholme Profilstäbe auf, die vielfach querschnittsminimiert sind, insbesondere aus gestalterischen Gründen.

Um auftretenden statischen, akustischen und/oder mechanischen Belastungen standzuhalten, letztere bei Einbruchs- oder Beschussversuchen, ist in dem aus Leichtmetall bestehenden Profilrohr des Profilstabes ein Stützelement aus Stahl verschiebegesichert gehalten.

Zur Verschiebesicherung ist eine form- oder stoffschlüssige Verbindung des Profilrohres mit dem Stützelement bekannt, beispielsweise durch Verkleben oder Verschrauben.

Bei den bekannten Profilstäben sind das Profilrohr und das darin verschiebegesichert gehaltene Stützelement aus Stahl gleich lang und schließen endseitig praktisch bündig ab.

Zur Verwendung des Profilstabes als Rahmenholm muss der Profilstab auf das entsprechende Längenmaß gekürzt werden, was jedoch hinsichtlich des Sägeeinsatzes zu Problemen führt, da eine Säge zum Trennen des aus Leichtmetall bestehenden Profilrohres nicht geeignet ist zum Sägen des Stützelementes aus Stahl. D.h., zu Montagevorbereitungen des Profilstabes müssen bislang unterschiedliche Sägewerkzeuge eingesetzt werden, was naturgemäß mit einem entsprechenden Arbeitsaufwand verbunden ist, der einer stets angestrebten Kostenminimierung entgegensteht.

Überdies ist die Anordnung von Beschlägen, wie sie zur Komplettierung eines Profilrahmens erforderlich sind, aufgrund des bündigen Abschlusses äußerst problematisch und nur mit entsprechenden am Profilrohr zu befestigenden Hilfsmitteln möglich.

Alles in allem ist der bekannte Profilstab nicht geeignet, den gestellten Anforderungen hinsichtlich der Herstellung wie auch der Verwendung gerecht zu werden.

Der Erfindung liegt daher die Aufgabe zugrunde, einen Flügel- oder Blendrahmen eines Fensters, einer Tür oder einer Fassadenverkleidung eines Gebäudes der gattungsgemäßen Art so weiterzuentwickeln, dass deren Herstellung und Verwendung einfacher und kostengünstiger möglich ist.

Diese Aufgabe wird durch einen Flügel- oder Blendrahmen eines Fensters, einer Tür oder einer Fassadenverkleidung mit den Merkmalen des Anspruchs 1 gelöst.

Gemäß der Erfindung ist das Stützelement aus Stahl kürzer als das Profilrohr aus Leichtmetall, insbesondere aus Aluminium, so dass stirnseitig eine offene Kammer im Profilrohr verbleibt, um für die Herstellung eines Rahmens notwendige Beschläge unterzubringen.

Die Stützelemente können dort positioniert sein, wo besondere Belastungen auf den Profilstab als Rahmenholm einwirken, beispielsweise durch Winddruck oder Windsog, also an Bereichen, an denen die größten Biegekräfte auftreten.

An potentiell gefährdeten Bereichen können die Stützelemente auch als Einbruchsicherung an Fenstern oder Türen durch Stützelemente verstärkt werden.

Dabei kann das Stützelement als Voll- oder Hohlkörper ausgebildet sein aus preiswertem Baustahl, wobei der Querschnitt des Stützelementes rechteckig, quadratisch, U-, C- oder L-förmig sein kann und form- und/oder stoffschlüssig mit dem Profilrohr verbunden.

Der Stoffschluss kann durch Rührreibschweißen erfolgen, wodurch eine dauerhafte Verbindung hergestellt wird. Denkbar ist aber auch, die Verbindung durch Bolzensetztechnik oder durch das unter dem Begriff CMT-Schweißen bekannte Lichtbogenschweißverfahren herzustellen.

Durch das Rührreibschweißen und das damit einhergehende Anschmelzen des Leichtmetalls werden durch die absinkende Schmelze Toleranzen zwischen dem Profilrohr und dem Stützelement ausgeglichen.

Eine Kombination von Formschluss und Stoffschluss ermöglicht anerkannte Berechnungsverfahren zur Ermittlung der Statik anzuwenden, Die sich ergebende feste Verbindung ermöglicht anschließende Pulverbeschichtungen bei Temperaturen von ca. 200°C sowie den Auftrag von Nasslacken.

Die gemäß der Erfindung ausgebildeten Profilstäbe können in sinnvollen Größenabmessungen konfektioniert werden und, je nach Kommission, beliebig farbbeschichtet und weiterverarbeitet werden.

Das Stützelement kann in seiner Länge derart bemessen sein, dass an beiden Enden des Profilstabes eine offene Kammer verbleibt, deren Längenabmaß es ermöglicht, den Profilstab bzw. das Profilrohr so weit zu kürzen, dass jeweils ausreichend Platz für die Positionierung eines Beschlages, beispielsweise eines Eckverbinders, verbleibt. Bei Bevorratung von Profilstäben als Halbzeug mit unterschiedlichen Längen kann bei entsprechender Kürzung jedes gewünschte Abmaß hergestellt werden, bei Beibehaltung des erwähnten Platzangebotes für Beschläge.

Das Ablängen des Profilstabes gestaltet sich deutlich einfacher als ein Ablängen nach dem Stand der Technik, da nunmehr lediglich das aus Leichtmetall bestehende Profilrohr zu kürzen ist, ohne dass das Trennwerkzeug in Kontakt gerät mit dem stählernen Stützelement.

Wie bereits beschrieben, finden Profilstäbe nach der Erfindung bei Fenstern, Türen, Schiebeelemente und Fassaden, insbesondere mit kleinen Ansichtsbreiten, Verwendung, wobei das jeweilige Stützelement insbesondere geeignet ist zur Beschusshemmung und Schallisolierung.

Weitere vorteilhafte Ausbildungen der Erfindung sind in den Unteransprüchen gekennzeichnet.

Es zeigen:
- Figur 1: einen Teil eines erfindungsgemäßen Profilstabes eines Fensters, einer Tür oder einer Fassadenverkleidung in einer teilweise geschnittenen Seitenansicht
- Figuren 2 und 3: jeweils eine Ansicht auf den Profilstab gesehen in Richtung des Pfeiles X in Figur 1
- Figur 4: eine schematische Darstellung der Komplettierung des Profilstabes, gleichfalls in einer stirnseitigen Ansicht.

In der Figur 1 ist ein Teil eines Profilstabes 1 eines Fensters, einer Tür oder einer Fassadenverkleidung abgebildet, der ein besonders deutlich in den Figuren 2 und 3 erkennbares Profilrohr 2 aus Leichtmetall, insbesondere aus Aluminium aufweist, in dem ein darin verschiebegesichert gehaltenes Stützelement 3 aus Stahl angeordnet ist.

Gemäß der Erfindung ist das Stützelement 3 kürzer als das Profilrohr 3, so dass sich an zumindest einem Ende des Profilrohres 2 eine stirnseitig offene Kammer 4 ergibt, deren Länge L sich aus der Differenz zwischen dem kürzeren Stützelement 3 und dem längeren Profilrohr 2 ergibt.

Im Beispiel nach den Figuren 1 bis 3 ist das Stützelement 3 als Vollkörper ausgebildet, vorzugsweise als Flachstahl. Statt als Vollkörper kann das Stützelement 3 auch als Hohlkörper, insbesondere im Querschnitt rechteckig, quadratisch, U-, C- oder L-förmig gestaltet sein.

Im Beispiel nach der Figur 1 ist das Stützelement 3 stangenförmig ausgebildet, d.h. durchgehend. Denkbar ist aber auch, mehrere Stützelemente 3 vorzusehen, die abständig zueinander angeordnet sind, und zwar an den Bereichen des Profilrohres 2, die bei Verwendung des Profilstabes 2 als Rahmenholm potentiell besonders belastet werden.

Die Verbindung des Profilrohres 2 mit dem Stützelement 3 erfolgt im Beispiel stoffschlüssig und zwar durch Rührreibschweißen punktuell an Verbindungsstellen 5.

In der Figur 4 ist schematisch ein Verbindungsvorgang durch Rührreibschwei-ßen dargestellt, wobei ein rotierendes Werkzeug 6 außenseitig gegen den Grund einer außenseitigen Nut 7 des Profilrohres 2 derart gepresst wird, dass durch die Reibung eine Einschmelzung des Kontaktbereiches des Profilrohres 2 mit dem Stützelement 3 an der zugeordneten Stelle erfolgt.

In den Figuren 2 und 3, die jeweils eine Ansicht auf den Profilstab 1 in Richtung des Pfeiles X in Figur 1 wiedergeben, sind hinsichtlich ihrer Querschnittsabmaße unterschiedliche Stützelemente 3 abgebildet, angepasst an den Querschnitt des Innenraums des Profilrohres 2.

### Bezugszeichenliste

1 Profilstab
2 Profilrohr
3 Stützelement
4 Kammer
5 Verbindungsstelle
6 Werkzeug
7 Nut

## Patentansprüche

1. Flügel- oder Blendrahmen eines Fensters, einer Tür oder einer Fassadenverkleidung mit mindestens einem Profilstab, der ein Profilrohr (2) aus Leichtmetall und mindestens ein darin verschiebegesichert gehaltenes Stützelement (3) aus Stahl aufweist, **dadurch gekennzeichnet, dass** das Stützelement (3) kürzer ist als das Profilrohr (2).

2. Flügel- oder Blendrahmen nach Anspruch 1, **dadurch gekennzeichnet, dass** das Stützelement (3) als Voll- oder Hohlkörper ausgebildet ist.

3. Flügel- oder Blendrahmen nach Anspruch 1 oder 2, **dadurch gekennzeichnet, dass** das Stützelement (3) im Querschnitt rechteckig, quadratisch, U-, C- oder L-förmig ist.

4. Flügel- oder Blendrahmen nach einem der vorhergehenden Ansprüche, **dadurch gekennzeichnet, dass** das Stützelement (3) form- und/oder stoffschlüssig mit dem Profilrohr (2) verbunden ist.

5. Flügel- oder Blendrahmen nach einem der vorhergehenden Ansprüche, **dadurch gekennzeichnet, dass** das Profilrohr (2) durch Rührreibschwei-βen mit dem Stützelement (3) verbunden ist.

6. Flügel- oder Blendrahmen nach einem der vorhergehenden Ansprüche, **dadurch gekennzeichnet, dass** das Profilrohr (2) eine außenseitige Nut (7) aufweist, an deren Grund ein Werkzeug zum Rührreibschweißen anlegbar ist

7. Flügel- oder Blendrahmen nach einem der vorhergehenden Ansprüche, **dadurch gekennzeichnet, dass** das Profilrohr (2) punktuell mit dem Stützelement (3) verbunden ist.

8. Flügel- oder Blendrahmen nach einem der vorhergehenden Ansprüche, **dadurch gekennzeichnet, dass** im Profilrohr (2) mehrere, abständig zueinander angeordnete Stützelemente (3) gehalten sind.

9. Flügel- oder Blendrahmen nach einem der vorhergehenden Ansprüche, **dadurch gekennzeichnet, dass** jedes Stützelement (3) entsprechend in montierter Stellung einwirkender Belastungen positioniert sind.

10. Verwendung eines Profilstabes eines Flügel- oder Blendrahmens nach einem oder mehreren der Ansprüche 1-9 als Rahmenholm eines Fensters, einer Tür, eines Schiebeelements oder eines Fassadenelements.

11. Verwendung eines Profilstabes eines Flügel- oder Blendrahmens nach Anspruch 9, wobei in eine endseitig gebildete Kammer (4) des Profilrohres (2) Verbindungselemente eingesetzt sind.

12. Verfahren zur Herstellung eines Profilstabes (1) eines Flügel- oder Blendrahmens nach Anspruch 1, **dadurch gekennzeichnet, dass** nach dem Verschweißen des Profilrohres (2) mit dem mindestens einen Stützelement (3) das Profilrohr (2) beschichtet, insbesondere pulverbeschichtet oder nass lackiert wird.
